# EUROPÄISCHE PATENTSCHRIFT

(11) **EP 0 041 952 B1**
(45) Veröffentlichungstag und Bekanntmachung des Hinweises auf die Patenterteilung: **10.07.1985**
(21) Anmeldenummer: 80901773.4
(22) Anmeldetag: 22.09.1980
(51) Int. Cl.: G08B 17/10, G08B 1/00, H04B 9/00

(54) **GEFAHREN-MELDEEINHEIT MIT EINEM ZUSTANDS-SENSORELEMENT**
DANGER DETECTION DEVICE WITH DETECTOR
DISPOSITIF DE DETECTION DE DANGER AVEC DETECTEUR

(30) Priorität: 17.12.1979 CH 11137/79
(43) Veröffentlichungstag der Anmeldung: 23.12.1981
(73) Patentinhaber: CERBERUS AG, CH-8708 Männedorf (CH)
(72) Erfinder: MUGGLI, Jürg, CH-8708 Männedorf (CH); PFISTER, Gustav, CH-8713 Uerikon-Stäfa (CH)
(74) Vertreter: Tiemann, Ulrich, Dr.-Ing.
(86) Internationale Anmeldenummer: EP8000102
(87) Internationale Veröffentlichungsnummer: WO8100636

## Beschreibung

Die Erfindung betrifft eine Gefahren-Meldeeinheit mit einem Zustands-Sensorelement, das bei Eintritt eines zu meldenden Gefahrenzustandes seine Ausgangsspannung ändert, wodurch ein Melde-Signal erzeugt wird.

Solche Meldeeinheiten sind verwendbar zur Meldung von Gefahrenzuständen, beispielsweise zur Brandmeldung, zur Meldung gefährlicher Gase oder Dämpfe, von unerwünschter Temperatursteigerung, oder zum Einbruch- oder Diebstahlschutz. Das Meldesignal kann zur Alarmierung oder zur Einleitung von Schutz- oder Gegenmaßnahmen bei Eintritt des unerwünschten Zustandes dienen.

Dabei sind die in den Meldeeinheiten verwendeten Sensorelemente auf den nachzuweisenden Zustand abgestimmt und sind beispielsweise als Brand-, Rauch-, Gas-, Strahlungs-, Temperatur- oder Einbruchdetektoren ausgebildet. Die Erfindung läßt sich mit besonderem Vorteil dort verwenden, wo Sensorelemente mit hohem elektrischen Widerstand erforderlich sind, beispielsweise lonisationskammern bei der Verwendung als Brandmelder.

Bei vorbekannten Meldeanlagen erfolgt die Spannungsversorgung von einer Auswerteeinheit zu den entfernt von dieser angeordneten einzelnen Meldeeinheit und die Signalrückleitung von diesen Meldeeinheiten zur Signalzentrale in der Regel mittels elektrischer Leitungen, gegebenenfalls auch durch drahtlose elektrische Übertragung. Eine derartige Übertragung ist jedoch sehr störanfällig und unzuverlässig. Bei einer Leitungsübertragung treten häufig elektrische Störungen auf, z. B. Netzimpulse oder in den Leitungen induzierte elektrische Spannungen, die zu einem fehlerhaften Ansprechen der Meldeeinheiten und zu einer fehlerhaften Signalübermittlung führen. Aus ähnlichen Gründen sind Fernsprechverbindungen mit moduliertem Laserstrahl vorgeschlagen worden, wie im »The Bell System Technical Journal 58 (1979)« beschrieben. Bei den bekannten Meldern ergeben sich weitere Nachteile, die im folgenden aufgezählt werden. Durch den Spannungsabfall in den Leitungen schwankt die Versorgungsspannung, so daß aufwendige Stabilisierungseinrichtungen erforderlich sind. Die Komponenten der Meldeeinheit sind darüber hinaus Umwelteinflüssen ausgesetzt, z. B. temperaturabhängig, so daß aufwendige Kompensationsmaßnahmen getroffen werden müssen. Bei speziellen Verwendungen, insbesondere in explosionsgefährdeter Umgebung sind bei Spannungszufuhr über elektrische Leitungen noch besondere Schutzmaßnahmen notwendig. Durch Verwendung einer drahtlosen Übertragung und einer speziellen explosionsgeschützten Ausführung der Meldeeinheiten läßt sich der letztgenannte Nachteil zwar überwinden, jedoch ist eine drahtlose Übertragung bekanntermaßen wegen der vielfältigen Störungen noch wesentlich störungsanfälliger und unzuverlässiger.

Die US-PS 3805 066 zeigt einen optischen Rauchmelder, bei dem die einzelnen in Reihe angeordneten Rauchkammern durch Lichtleiter miteinander verbunden sind. Die optische Verbindung zwischen den Rauchkammern hat nichts mit den obengenannten Gründen, nämlich Austausch elektrischer Verbindung durch optische Verbindung, zu tun, weil sie lediglich rein optische, nach dem Lichtschrankenprinzip arbeitende Fühler miteinander verbindet, ohne daß das Sensorelement mit einer elektrischen Spannung versorgt werden müßte, und daher weder ein optisch-elektrischer noch ein elektrischoptischer Wandler vorgesehen sind.

Die Aufgabe der Erfindung ist darin zu sehen, eine Gefahrenmeldeeinheit zu schaffen, die einen geringen Stromverbrauch hat und empfindlich, zuverlässig, ohne Störungen, stabil, genau und spannungsunabhängig über längere Zeiten arbeitet. Die Gefahrenmeldeeinheit eignet sich besonders für den Einsatz in explosiorisgefährdeter Umgebung und/oder unter Einwirkung elektrischer Störungen.

Diese Aufgabe wird bei der im Oberbegriff des Anspruchs 1 angegebenen Gefahrenmeldeeinheit durch das im kennzeichnenden Teil des Anspruchs 1 definierte Merkmal gelöst.

Die Erfindung wird anhand der in den Figuren dargestellten Ausführungsbeispiele beschrieben.
Figur 1 zeigt ein Beispiel einer Meldeanlage mit parallel angeschlossenen Meldeeinheiten.
Figur 2 zeigt den Prinzipaufbau eines Brandmelders.
Figur 3 zeigt den Prinzipaufbau eines lonisations-Brandmelders.
Figur 4 zeigt ein Brand-Sensorelement.
Figuren 5 bis 7 zeigen verschiedene Ausführungsformen.
Figur 8 zeigt den konstruktiven Aufbau eines lonisations-Brandmelders.

Bei der in Figur 1 dargestellten Meldeanlage ist eine zentrale Auswerteeinheit E vorgesehen, welche eine Strahlungsquelle Q und einen Strahlungsempfänger R aufweist. Die Strahlungsquelle Q wird von einer Signalschaltung S angespiesen, während das Ausgangssignal des Strahlungsempfängers R an die Signalschaltung S zurückgeleitet wird. Sobald ein vorgegebener Unterschied zwischen ausgesandter und empfangener Strahlung festgestellt wird, so gibt die Signalschaltung S ein Alarmsignal an eine Alarmeinheit A ab oder veranlaßt z. B. über EDV die Einleitung von Schutz- oder Gegenmaßnahmen. Entsprechende Signalschaltungen sind z. B. in großer Zahl aus der Technik optischer Zustandsmelder, z. B. Rauchmelder, bekannt.

Die Strahlung der Strahlungsquelle Q wird von einem ersten strahlungsleitenden Element Lτ , auch als Fiberoptik bekannt, im folgenden der Kürze halber als Lichtleiter bezeichnet, an mehrere entfernt von der Auswerteeinheit E angeordneten Meldeeinheit Mᵢ, M₂, M₃, ... verteilt, die Fühler für den zu detektierenden Zustand aufweisen. Die Aus- und Einkoppelung der Strahlung für die einzelnen Meldeeinheiten erfolgt dabei in in der Lichtleitertechnik bekannter Art, mit Verzweigungselementen V₁, V₂, ... bzw. W₁, W₂, ... geeigneter Ausbildung, ebenfalls der Anschluß an die einzelnen Meldeeinheiten über geeignete bekannte Verbindungen. Von den einzelnen Meldeeinheiten M₁, M₂, M3, ... wird die Strahlung abgenommen und über einen zweiten Lichtleiter L₂ zum Empfänger R in der Auswerteeinheit E zurückgeleitet. Die einzelnen Meldeeinheiten Mᵢ, M₂, M₃, ... sind also über die Lichtleiter L₁ und L₂ parallel mit der Auswerteeinheit E in einer Gruppe verbunden. Die gesamte Gruppe kann hinter der letzten Meldeeinheit durch ein Endglied T abgeschlossen sein, das zur Überwachung des Funktionierens der Lichtleiter dient.

Es wird bemerkt, daß an die Strahlungsquelle Q und den Strahlungsempfänger R weitere solcher Gruppen von parallel geschalteten Meldeeinheiten über weitere Lichtleiter angeschlossen sein können (L₁', L21

Die verwendeten Lichtleiter können entweder aus jeweils einer einzigen Faser bestehen oder aus mehreren, d. h. als Lichtleiterbündel, ausgeführt sein. Auch können Zuleitung L₁ und Rückleitung L₂ zu einem einzigen Bündel vereinigt sein. Die Art der Lichtleiter kann je nach Bedarf und in Abstimmung mit den Meldeeinheiten von verschiedener Art gewählt werden.

Als Strahlungsquelle Q läßt sich im Prinzip eine beliebige geeignete Lampe, eine Licht oder Infrarot emittierende Diode oder ein LASER verwenden, wobei die Spektralverteilung breitbandig, monochromatisch, multimonochromatisch sein kann. Es ist jedoch zweckmäßig, das Spektrum dieser Strahlungsquelle Q so zu wählen, daß dieses auf Übertragungseigenschaften der Lichtleiter bei Verwendung von Monomode-Lichtleitern, sowie an die Eigenschaften des Strahlungsempfängers R angepaßt ist. Es kann zweckmäßig sein, die Strahlungsquelle intermittierend oder impulsförmig, z. B. mit einer Frequenz von 30 Hz zu betreiben oder die Verzweigungselemente in bekannter Weise so steuerbar auszubilden, daß die einzelnen Meldeeinheiten sequentiell zu unterschiedlichen Zeiten Strahlung in der Art eines optischen Multiplex erhalten.

Der Strahlungsempfänger R ist zweckmäßigerweise auf die Strahlungsquelle Q abgestimmt und kann z. B. als Photoleiter (Si, GaAs, PbSe, InSb), als pyroelektrisches Element (LiTa0₃, TGS, PVF₂) oder als Bolometer ausgeführt sein.

Figur 2 zeigt eine Meldeeinheit M mit einem hochohmigen Sensorelement F, welche zum Betrieb eine Spannungsversorgung von einigen Volt benötigt, jedoch nur einen sehr geringen Stromverbrauch aufweist. Das Sensorelement F enthält einen Fühler 8, dessen elektrischer Widerstand sich bei Einwirkung einer nachzuweisenden Zustandsgröße ändert, welcher in Serie mit einem Referenzelement 9 geschaltet ist. Bei einer solchen Anordnung ändert sich der Spannungsabfall am Fühler 8 und damit das Ausgangspotential U des Sensorelementes bei Änderung des zu überwachenden Zustandsparameters. Zur Spannungsversorgung der seriegeschalteten Elemente 8 und 9 dienen eine oder mehrere Solarzellen, z. B. Siliziumdioden, welche von einer Abzweigung L₃ des Lichtleiters L, Strahlung erhalten. Sofern der Widerstand des Sensorelementes F groß genug ist und der Stromverbrauch entsprechend gering, genügt die von diesen Solarzellen oder Siliziumdioden 7 erzeugte Spannung vollauf zum Betrieb des Sensorelementes F.

Das Ausgangspotential U des Sensorelementes F steuert einen ebenfalls sehr hochohmigen elektrisch-optischen Wandler T. Dieser kann aus einem LCD-Element mit elektrisch steuerbarer Strahlungsdurchlässigkeit oder Reflexion bestehen, z. B. einem geeigneten Flüssigkristall, der auf einer reflektierenden Fläche Rₒ angebracht ist. Auf diesen Wandler T wird Strahlung über einen Abzweig L₄ des Lichtleiters Li zugeleitet und vom Lichtleiter L₂ wieder abgenommen. Normalerweise, solange der Flüssigkristall strahlungsundurchlässig ist, wird über diesen Lichtleiter L₂ kein Signal zurückgeleitet. Übersteigt jedoch bei einer bestimmten Zustandsänderung die Ausgangsspannung U des Sensorelementes F und somit die Steuerspannung des Wandlers T eine bestimmte Schwelle, so wird der Flüssigkristall transparent, so daß die über den Lichtleiter L₄ zugeführte Strahlung vom Reflektor Rₒ reflektiert wird und die Auswerteeinheit über den Lichtleiter L₂ Strahlung erhält. Solche LCD-Elemente sind aus der Uhrentechnik bekannt.

Figur 3 zeigt eine als lonisations-Brandmelder ausgebildete Meldeeinheit. Dabei ist der Fühler 8 als luftzugängliche lonisationskammer ausgebildet und das Referenzelement 9 als weniger luftzugängliche oder rauchunempfindliche lonisationskammer. Beide lonisationskammern enthalten radioaktive Quellen zur lonisation der Luft in den Kammern. Bei dieser Anordnung ändert sich das Potential U am Verbindungspunkt beider lonisationskammern entsprechend der Rauchdichte in der luftzugänglichen lonisationskammer 8.

Von besonderem Vorteil ist bei der Ausbildung des Fühlers als lonisationskammer der außerordentlich große Innenwiderstand und damit der besonders geringe Stromverbrauch, so daß die von der Auswerteeinheit gelieferte Strahlungsleistung zum Betrieb einer großen Anzahl parallel geschalteter Meldeeinheiten ausreicht.

Bei diesem Ausführungsbeispiel kann es zweckmäßig sein, das Ausgangspotential U des Sensorelementes nicht direkt dem elektrisch-optischen Wandler T zuzuführen, sondern über einen als Impedanzwandler und Schwellenwertschalter dienenden Feldeffekt-Transistor FET, dessen Gate an den Verbindungspunkt der beiden lonisationskammern 8 und 9 angeschlossen ist und dessen Source und Drain über Widerstände 1 und 2 an die Anschlüsse 3 und 4 des Sensorelementes angeschlossen sind.

Es wird bemerkt, daß statt der lonisationskammern 8 und 9 auch andere hochohmige Zustandsfühler verwendet werden können, die auf andere nachzuweisende Zustandsparameter reagieren, beispielsweise auf bestimmte Gase oder Dämpfe, auf Feuchtigkeits-, Temperatur-oder Druckänderungen etc.

Figur4 zeigt als hochohmigen Fühler F ein Halbleiterelement, beispielsweise einen MOSFET, eine MOS-Kapazität oder eine Schottky-Diode mit einer gas-, temperatur-, feuchtigkeits-, rauch- oder druckempfindlichen aktiven Schicht Al. Beispielsweise ist als POSFET (»Science« 200 [1978], S. 1371) eine druck- und temperaturempfindliche MOSFET-Struktur bekannt, bei welcher die aktive Schicht AI aus polarisiertem Polyvinyliden-Fluorid besteht. Ein andres Beispiel ist der »Charge Flow«-Transistor (CFT, »IEEE of Solid-State Circuitsa, vol. SC-14 [1979], p. 753), bei welchem die aktive Schicht aus Poly-(p-aminophenylacetylen) besteht, dessen Charakteristik sich als Funktion der Feuchtigkeit ändert, und die auf einer Siliziumdioxid-Schicht SIO angebracht ist. Ein weiteres Beispiel ist die wasserstoffempfindliche MOSFET-Struktur, bei welcher die aktive Schicht AI aus Palladium-Metall besteht (»Vacuum« 27 [1976], p. 245). Fühler der beschriebenen Art stellen also hochohmige steuerbare Halbleiter dar, bei denen die Isolatorschicht einer gas-, temperatur-, feuchtigkeits-, druck- oder rauchempfindlichen Isolatorschicht Al, z. B. aus einer PVF₂ (Polyvinyldifluorid)-Schicht, entspricht. Dabei wird die Vorspannung an der Gate-Elektrode EG etwa auf den Schwellenwert für die Leitfähigkeit zwischen Source-Elektrode Es und Drain-Elektrode ED eingestellt. Bei Einwirkung von Umgebungsbedingungen ändert sich diese Leitfähigkeit.

Weiterhin sind die verwendeten elektrisch-optischen Wandler nicht auf das dargestellte Beispiel mit einem Flüssigkristall beschränkt, sondern es können auch andere solcher Elemente benützt werden. Beispielsweise zeigt Figur 5 einen elektrisch-optischen Wandler mit elektrisch steuerbarer Strahlungsablenkung, beispielsweise vom LiNb0₃-Typ. Ein solcher Wandler T weist einen Chip EO auf, der die Eigenschaft hat, daß bei Anlegen einer elektrischen Spannung U das über einen Lichtleiter L₄ eingestrahlte Licht in Abhängigkeit von der Spannung in verschiedener Richtung abgelenkt wird. Der die Strahlung abnehmende Lichtleiter L₂ ist nun an einer Stelle angeordnet, die einer Ausgangsspannung des Sensorelementes F und somit einer Eingangsspannung U des Wandlers entspricht, bei welcher eine Alarmmeldung erfolgen soll.

Figur 6 zeigt einen elektro-optischen Wandler, in welchem der Strahlengang im Luftraum zwischen den beiden Lichtleitern L₄, L₂ durch ein piezo-elektrisches Element PB, beispielsweise durch eine mehrschichtige, als »Bimorph-Struktur bekanntgewordene Polyvinyldifluorid (PVF₂)-Struktur verändert wird, die in einer Lükke zwischen den mit einem Mantel CL bedeckten Lichtleitern L₄ und L₂ angeordnet ist und auf beiden Außenseiten mit Elektroden EL versehen ist.

Figur 7 zeigt als weiteres Beispiel einen elektro-optischen Wandler, in welchem der Strahlengang im Luftraum zwischen den beiden Lichtleitern L₄, L₂ durch einen elektrostatischen Halbleiter-Schalter SI verändert wird. In diesem wird beispielsweise eine Silizium-Oxidschicht SIO durch eine angelegte Spannung V₁, V₂ zwischen den Elektroden EL in den Strahlengang bewegt. Dieses Element SIO-EL wirkt zusätzlich als Bimetall, so daß ein damit versehener Brandmelder sowohl rauch- wie auch temperaturempfindlich ist. Der Halbleiter-Schalter kann auch wie die in der Uhrentechnik verwendeten Schrittmotoren aufgebaut sein.

Auf die beschriebene Weise läßt sich eine Meldeeinheit schaffen, bei der sowohl die Übertragung der zum Betrieb des Sensorelementes erforderlichen Leistung als auch die Signalübermittlung zurück zur Auswerteeinheit auf rein optischem Wege erfolgt. Dabei ist die Auswahl der Sensorelemente keineswegs auf die erwähnten Bauteile beschränkt, sondern es können beliebige, mit besonderem Vorteil hochohmige Fühler für beliebige Zustandsgrößen benützt werden, z. B. dünne Schichten, Halbleiter, insbesondere hochohmige Transistoren vom MOS-Typ, oder piezoelektrische Elemente, die ihre Eigenschaften unter dem Einfluß der Umgebungsbedingungen ändern und beispielsweise auf ein Brandphänomen reagieren.

Figur 8 zeigt den konstruktiven Aufbau einer als Ionisationsbrandmelder ausgebildeten Meldeeinheit, die nach dem anhand der Figuren 2 und 3 erläuterten Funktionsprinzip arbeitet. Dabei kann der Aufbau der lonisationskammern beispielsweise gemäß schweizerischem Patent 551 057 oder US-PS 3 908 957 ausgeführt sein.

Der Brandmelder enthält eine äußere lonisationskammer8 und eine innere lonisationskammer 9, die auf den beiden Seiten einer elektrisch isolierenden Trägerplatte 10 angeordnet sind. Die erste, als Sensorelement dienende lonisationskammer 8 weist eine als Metallgitter ausgebildete Außenelektrode 11 auf, durch die Luft in das Kammerinnere eindringen kann. Die Außenelektrode der anderen, als Referenzkammer dienenden lonisationskammer 9 ist dagegen mit einer weitgehend luftundurchlässigen Metallhaube 13 als Außenelektrode ausgerüstet. Als Gegenelektroden dienen in den Kammern 8 und 9 jeweils eine Metallscheibe 12 und 14, die mit einem metallischen Stempel 15 leitend miteinander verbunden sind und die jeweils eine radioaktive Quelle 16 und 17 zur Ionisierung des Kammerinneren tragen. Liegt eine elektrische Spannung zwischen den Außenelektroden 11 und 13, so fließt daher ein bestimmter Ionenstrom durch die seriegeschalteten lonisationskammern 8 und 9, d. h. zwischen den Elektroden 11 und 12 sowie 13 und 1 4, wobei sich am Verbindungspunkt 15 ein bestimmtes Potential U einstellt. Sobald Rauch in die luftzugängliche lonisationskammer 8 eindringt, ändert sich deren elektrischen Widerstand und damit ebenfalls der Ionenstrom und das Potential U am Verbindungspunkt 15.

Die Trägerplatte 10 ist in einem Gehäuse 20 montiert, das eine Basisplatte 21, ein daran anschließendes Zylinderteil 22 und einen Deckel 23 aufweist. Dabei ist zwischen Zylinderteil 22 und Deckel 23 eine ringförmige Öffnung 24 zum Eintritt der Luft in die rauchempfindliche lonisationskammer 8 vorgesehen.

Das Gehäuse 20 ist mit einem Sockelteil 30 verbindbar, der beispielsweise an der Raumdekke befestigt ist. Diese Verbindung kann beispielsweise mit einem Schnappverschluß erfolgen, wobei Vorsprünge 26 mehrerer am Gehäuse 20 vorgesehener Schnappfedern 25 über einen ringförmigen Steg 31 am Sockelteil 30 gleiten und sich dort verriegeln.

Der Sockelteil 30 ist über Lichtleiter Li und L₂ mit einer zentralen Auswerteeinheit verbunden. Diese Lichtleiter enden in einem Stecker S₁ auf der Unterseite des Sockelteiles 30. Die Basisplatte 21 enthält als Gegenstück eine dazu passende Lichtleiterbuchse S₂. Lichtleiterverbindungen dieser Art sind im Handel erhältlich und bekannt. Aus der Vielzahl der Veröffentlichungen seien die europäischen Patentpublikationen 6 662 und 8 709 genannt. Beispielsweise kann dafür ein »Connector« C-21 der Hughes Aircraft Co. verwendet werden.

Wie bereits anhand von Figur 2 beschrieben, wird die über den Lichtleiter Li ankommende Strahlung über eine Verzweigung L₃ auf den optisch-elektrischen Wandler 7, beispielsweise eine Solarzellen-Batterie, geleitet, die mit den beiden Außenelektroden 11 und 13 der lonisationskammern 8 und 9 verbunden ist und der Serieschaltung der beiden Kammern eine Spannung zuführt. Der die Gegenelektroden 12 und 14 verbindende Stempel 15 ist an den elektrisch-optischen Wandler T angeschlossen, welcher über die andere Verzweigung L₄ des Lichtleiters L₁ Strahlung erhält und dessen Rückstrahlung vom Lichtleiter L₂ abgenommen und über Steckverbindung S₂, S₁ und den Sockelteil 30 zur Auswerteeinheit zurückgeführt wird.

Ein so ausgebildeter lonisationsbrandmelder weist alle Vorteile üblicher lonisationsbrandmelder bezüglich einer optimalen Rauchempfindlichkeit und einem besonders frühzeitigen Ansprechen auf geringste Rauchspuren auf, vermeidet jedoch deren Nachteile, die mit der Notwendigkeit der Spannungsversorgung und der Signalrückleitung über elektrische Leitungen verbunden sind. Ein solcher lonisationsbrandmelder läßt sich insbesondere mit Vorteil einsetzen, wenn elektrische Störungen in den Leitungen zu erwarten sind, oder in explosionsgefährdeter Umgebung.

## Patentansprüche

1. Gefahrenmeldeeinheit mit einem Zustands-Sensorelement (F), das bei Eintritt eines zu meldenden Gefahrenzustandes unter Abgabe eines Meldesignals seine Ausgangsspannung (U) ändert, einem optisch-elektrischen Wandler (7), der über wenigstens ein strahlungsleitendes Element (L₁, L₃) elektromagnetische Strahlung erhält und dabei eine elektrische Spannung zur Spannungsversorgung des Sensorelementes (F) abgibt und einem elektrisch-optischen Wandler (T), der bei Änderung der Ausgangsspannung (U) des Sensorelementes (F) ein optisches Signal erzeugt, welches über wenigstens ein weiteres strahlungsleitendes Element (L₂) abgenommen und zur Meldesignal-Erzeugung ausgewertet wird, dadurch gekennzeichnet, daß der elektrisch-optische Wandler (T) als passives Element ausgebildet ist.

2. Meldeeinheit nach Anspruch 1, dadurch gekennzeichnet, daß das Sensorelement (F) ein für ein Brandphänomen empfindliches Element (8) aufweist.

3. Meldeeinheit nach Anspruch 2, dadurch gekennzeichnet, daß das für ein Brandphänomen empfindliche Element als luftzugängliche Ionisationskammer (8) ausgebildet ist.

4. Meldeeinheit nach Anspruch 3, dadurch gekennzeichnet, daß die luftzugängliche lonisationskammer (8) in Serie mit einer weniger luftzugänglichen oder rauchunempfindlichen lonisationskammer (9) in Serie mit den Ausgängen (3,4) des ersten optisch-elektrischen Wandlers (7) verbunden ist.

5. Meldeeinheit nach einem der Ansprüche 2 bis 4, dadurch gekennzeichnet, daß das Sensorelement (F) in einem der Außenluft zugänglichen Gehäuse (20), das lösbar mit einem Sockelteil

(30) verbunden ist, angeordnet ist, daß der optische Kontakt zwischen den Lichtleitern (L₁, L₂) im Gehäuse (20) und im Sockelteil (31) durch eine Lichtleiter-Verbindungseinrichtung (S₁, S₂) bewirkt wird und daß der optisch-elektrische Wandler (7) und der elektrisch-optische Wandler (T) auf der dem Sockelteil (31) abgewandten Seite des Lichtleiter-Verbindungsteils (S₂) angeordnet sind.

6. Meldeeinheit nach Anspruch 5, rückbezogen auf Anspruch 4, dadurch gekennzeichnet, daß der optisch-elektrische Wandler (7) und der elektrisch-optische Wandler (T) auf einer Trägerplatte (10) angeordnet sind, welche auf der Unterseite die luftzugängliche lonisationskammer (8) und auf ihrer Oberseite die weniger luftzugängliche oder rauch-unempfindliche lonisationskammer (9) trägt und die unterhalb der einen Lichtleiterverbindungsteil (S₂) enthaltenden Basisplatte (21) angeordnet ist.

7. Meldeeinheit nach Anspruch 4, dadurch gekennzeichnet, daß der Verbindungspunkt der beiden lonisationskammern (8, 9) mit dem Gate (G) eines Feldeffekt-Transistors (FET) verbunden ist, dessen Source oder Drain mit dem Steueranschluß (Ro) des elektrisch-optischen Wandlers (T) verbunden ist.

8. Meldeeinheit nach Anspruch 1, dadurch gekennzeichnet, daß das Sensorelement (F) ein hochohmiges Halbleiterelement mit gas-, feuchtigkeits-, druck-, rauch- oder temperaturempfindlicher aktiver Isolatorschicht aufweist.

9. Meldeeinheit nach einem der Ansprüche 1 bis 8, dadurch gekennzeichnet, daß der optisch-elektrische Wandler (7) wenigstens eine Solarzelle aufweist.

10. Meldeeinheit nach einem der Ansprüche 1 bis 9, dadurch gekennzeichnet, daß der elektrisch-optische Wandler (T) ein Flüssigkristallelement (LCD) mit elektrisch steuerbarer optischer Durchlässigkeit oder Reflexion aufweist.

11. Meldeeinheit nach einem der Ansprüche 1 bis 9, dadurch gekennzeichnet, daß der elektrisch-optische Wandler (T) ein Element (EO) mit elektrisch steuerbarer Strahlungsablenkung aufweist, wobei das die Strahlung zurückleitende Element (L2) mit seiner Aufnahmefläche so angebracht ist, daß es Strahlung bei vorbestimmter Eingangsspannung des Wandlers (T) erhält.

12. Meldeeinheit nach einem der Ansprüche 1 bis 9, dadurch gekennzeichnet, daß der elektrisch-optische Wandler (T) als mit zwei Elektroden (EL) versehene, in einer Lücke der Lichtleiter (L₂, 4) angeordnete mehrschichtige PVF₂-Bimorph-Struktur (PB) ausgebildet ist.

13. Meldeeinheit nach einem der Ansprüche 1 bis 9, dadurch gekennzeichnet, daß der elektrisch-optische Wandler (T) als in einer Lücke der Lichtleiter (L₂, 4) angeordnete elektrostatische Halbleiterschicht (SIO) mit einer durch elektrische Spannung und/oder durch Temperatur beweglichen Schicht ausgebildet ist.

14. Meldeeinheit nach Anspruch 10, dadurch gekennzeichnet, daß das Flüssigkristallelement (LCD) von der Ausgangsspannung (U) des Sensorelementes (F) elektrisch so angesteuert wird, daß es bei Eintritt eines zu meldenden Zustandes seinen optischen Reflexions- oder Transmissionsgrad ändert.

15. Meldeeinheit nach Anspruch 14, dadurch gekennzeichnet, daß dem Flüssigkristallelement (LCD) über ein zusätzliches strahlungsleitendes Element (4) Strahlung zugeführt wird und daß eine reflektierende Fläche (Ro) vorgesehen ist, an der die zugeführte Strahlung nach Durchsetzung des Flüssigkristallelementes (LCD) in Abhängigkeit von dessen Reflexions- oder Transmissionsgrad reflektiert und vom weiteren strahlungsleitenden Element (L₂) abgenommen wird.

## Claims

1. An alarm device for signalling dangers comprising a condition sensor element (F) which upon occurrence of a dangereous condition which is to be reported alters its output voltage (U) in order to initiate giving of an alarm signal, an op- to-electrical transducer (7) receiving electromagnetic radiation through at least one radiation-conducting element (Lᵢ, L₃) and thereby delivering an electrical potential for the voltage supply of the sensor element (F) and an electro-optical transducer (T), which generates an optical signal upon change of the output voltage (U) of the sensor element (F), which signal is transduced through at least one further radiation-conducting element (L₂) and is evaluated for generating an alarm signal, characterized in that the electro-optical transducer (T) is constructed as a passive element.

2. Alarm device according to claim 1, characterized in that the sensor element (F) contains an element (8) which is sensitive to a combustion phenomenon.

3. Alarm device according to claim 2, characterized in that the element which is sensitive to a combustion phenomenon is constructed as an air accessible ionization chamber (8).

4. Alarm device according to claim 3, characterized in that the air accessible ionization chamber (8) is connected in series with an ionization chamber (9) which is less accessible to air and in series with output means (3, 4) of the opto-electrical transducer (7).

5. Alarm device according to any of claims 2 to 4, characterized in that the sensor element (F) is contained in a housing (20) which is accessible to the ambient air which housing (20) is removable connected with a socket portion (30) that the optical contact between the light-conducting elements (Li, L₂) in the housing (20) and in the socket portion (31) is achieved by a light-conducting connection means (Si, S₂) and that the opto-electrical transducer (7) and the electro-optical transducer (T) are arranged at that face of the light-conducting connection part (S₂) being opposite to the socket portion (31).

6. Alarm device according to claim 5, characterized in that the opto-electrical transducer (7) and the electro-optical transducer (T) are arranged at a support plate (10) which carries at its lower face the air accessible ionization chamber (8) and at its upper face the less air accessible or smoke-insensible ionization chamber (9) which support plate (10) is arranged below a base plate (21) comprising the light-conducting connection part (S₂).

7. Alarm device according to claim 4, characterized in that the connection terminal of both the ionization chambers (8,9) are connected with the gate (G) of a field-effect transistor (FET) and that the source or drain electrode of the field-effect transistor (FET) is connected with the control connection (Rₒ) of the electro-optical transducer (T).

8. Alarm device according to claim 1, characterized in that the sensor element (F) comprises a high-ohm semiconductor element having an active insulation layer being sensitive to gas, moisture, pressure, smoke or temperature.

9. Alarm device according to any of claims 1 to 8, characterized in that the opto-electrical transducer (7) comrises at least one solar cell.

10. Alarm device according to any of claims 1 to 9, characterized in that the electro-optical transducer (T) contains a liquid cristal device (LCD) having electrically controllable optical permeability or electrically controllable optical reflection.

11. Alarm device according to any of claims 1 to 9, characterized in that the electro-optical transducer (T) contains an element (EO) having electrically controllable radiation deflection that the element (L₂) conducting back the radiation is mounted with its radiation receiving surface such that it receives radiation in the presence of a predetermined input voltage of the electro-optical transducer (T).

12. Alarm device according to any of claims 1 to 9, characterized in that the electro-optical transducer (T) is constructed as a multi-layer PVF₂ bimorphous structure (PB) arrranged in a gap of the light-conducting elements (L₂, 1₄) and being provided with two electrodes.

13. Alarm device according to any of claims 1 to 9, characterized in that the electro-optical transducer (T) is structured as an electrostatic semiconductor layer (SIO) arranged in a gap of the light-conducting elements (L₂, L₄) and having a layer which is movable by the action of an electrical potential and/or by the temperature.

14. Alarm device according to claim 10, characterized in that the liquid cristal device (LCD) is electrically controlled by the output voltage (U) of the sensor element (F) such that upon occurrence of an condition which is to be reported it alters its degree of optical reflection or of optical transmission.

15. Alarm device according to claim 14, characterized in that radiation is transmitted to the liquid crystal device (LCD) through an additional radiation-conducting element (L₄) and that a reflecting surfache (Ro) is provided at which there is reflected the infed radiation after passing the liquid crystal element (LCD), as a function of its degree of optical reflection or of optical transmission and such reflected radiation is removed by an additional radiation-conducting element (L₂).

## Revendications

1. Unité de signalisation de danger comportant un détecteur d'état (F), qui, lors de l'apparition d'un état de danger devant être signalé, modifie sa tension de sortie (U) en délivrant un signal d'avertissement, un convertisseur opto-électrique (16) qui reçoit un rayonnement électromagnétique par l'intermédiaire d'au moins un élément (Li, Ls) guidant le rayonnement et délivre ukne tension électrique servant à réaliser l'alimentation en tension du détecteur (F), et un transducteur électro-optique (A) qui, lors d'une modification de la tension de sortie (Q) du détecteur (F), produit un signal optique qui est reçu par l'intermédiaire d'au moins un autre élément (L₂) guidant le rayonnement et est évalué en vue de la production d'un signal d'avertissement, caractérisée par le fait que le transducteur électro-optique (T) est réalisé sous la forme d'un élément passif.

2. Unité de signalisation suivant la revendication 1, caractérisée par le fait que le détecteur (F) comporte un élément (8) sensible à un phénomène d'incendie.

3. Unité de signalisation suivant la revendication 2, caractérisée par le fait que l'élément sensible à un phénomène d'incendie est réalisé sous la forme d'une chambre d'ionisation (8) accessible à l'air.

4. Unité de signalisation suivant la revendication 3, caractérisée par le fait que la chambre d'ionisation (8) accessible à l'air est branchée en série avec une chambre d'ionisation (9) moins accessible à l'air et moins sensible à la fumée et en série avec les sorties (3, 4) du premier transducteur opto-électrique (7).

5. Unité de signalisation suivant l'une des revendications 2 à 4, caractérisée par le fait que le détecteur (F) est disposé dans un boîtier (20) accessible à l'air extérieur, qui est relié de façon détachable à une partie formant socle (30), que le contact optique entre les guides de lumière (Li, L₂) dans le boîtier (20) et dans la partie formant socle (31) est réalisé à l'aide d'un dispositif (Si, S₂) de liaison des guides de lumière et que le transducteur opto-électrique (7) et le transducteur électro-optique (T) sont disposés sur la face, tournée à l'opposé de la partie formant socle (31), de la partie (S2) de liaison des guides de lumière.

6. Unité de signalisation suivant la revendication 5, se réferant à la revendication 4, caractérisée par le fait que le transducteur opto-électrique (7) et le transducteur électro-optique (T) sont disposés sur une plaque de support (10) qui porte sur sa face inférieure la chambre d'ionisation (8) accessible à l'air, et sur sa face supérieure la chambre d'ionisation (9) moins accessible à l'air ou insensible à la fumée, et qui est disposée au-dessous de la plaque de base (21) contenant la partie (S₂) de liaison des guides de lumière.

7. Unité de signalisation suivant la revendication 4, caractérisée par le fait que le point de liaison des deux chambres d'ionisation (8, 9) est relié à la grille (G) d'un transistor à effet de champ (FET), dont la source ou le drain est relié à la borne de commande (Rₒ) du convertisseur électro-optique (T).

8. Unité de signalisation suivant la revendication 1, caractérisée par le fait que le détecteur (F) comporte un élément semiconducteur de forte valeur ohmique possédant une couche isolante active sensible au gaz, à l'humidité, à la pression, à la fumée ou à la température.

9. Unité de signalisation suivant l'une des revendications 1 à 8, caractérisée par le fait que le transducteur opto-électrique (7) comporte au moins une pile solaire.

10. Unité de signalisation suivant l'une des revendications 1 à 9, caractérisée par le fait que le transducteur électro-optique (T) comporte un élément à cristal liquide (LCD) possédant une transmissivité ou une réflexion optique pouvant être commandée électriquement.

11. Unité de signalisation suivant l'une des revendications 1 à 9, caractérisée par le fait que le transducteur électro-optique (T) comporte un élément (EO) possédant un dispositif de déviation du rayonnement, pouvant être commandé électriquement, la surface réceptrice de l'élément (L₂) envoyant le rayonnement étant disposée de telle sorte qu'elle reçoit le rayonnement pour une tension prédéterminée du transducteur (T).

12. Unité de signalisation suivant l'une des revendications 1 à 9, caractérisée par le fait que le transducteur électro-optique (T) est réalisé sous la forme d'une structure bimorphe (PB) formée de (PVF₂) à plusieurs couchés et disposée dans un espace intercalaire entre les guides de lumière (L₂, L₄).

13. Unité de signalisation suivant l'une des revendications 1 à 9, caractérisée par le fait que le transducteur électro-optique (T) est réalisé sous la forme d'une couche semiconductrice électrostatique (SIO), disposée dans un interstice entre les guides de lumière (L₂, L₄) et comportant une couche déplaçable sous l'action d'une tension électrique/ou de la température.

14. Unité de signalisation suivant la revendication 10, caractérisée par le fait que l'élément à cristal liquide (LCD) est commandé électriquement par la tension de sortie (U) du détecteur (F) de telle sorte que lors de l'apparition d'un état devant être signalé, son pouvoir optique de transmission ou de réflexion varie.

15. Unité de signalisation suivant la revendication 14, caractérisée par le fait qu'un rayonnement est envoyé à l'élément cristal liquide (LCD) par l'intermédiaire d'un élément complémentaire (L₄) guidant le rayonnement, qu'il est prévu une surface réfléchissante (Rₒ) sur laquelle le rayonnement envoyé est réfléchi, après avoirtra- versé l'élément cristal liquide (LCD), en fonction du pouvoir de réflexion et de transmission de l'élément à cristal liquide et est reçu par l'autre élément (L₂) guidant le rayonnement.
